# EUROPÄISCHE PATENTSCHRIFT

(11) **EP 0 591 854 B1**
(45) Veröffentlichungstag und Bekanntmachung des Hinweises auf die Patenterteilung: **06.03.1996**
(21) Anmeldenummer: 93115860.4
(22) Anmeldetag: 01.10.1993
(51) Int. Cl.: B63G 7/02

(54) **Einrichtung zum Ausser-Gefecht-Setzen einer Seemine**
Device for putting out of action a sea mine
Dispositif pour neutraliser une mine marine

(30) Priorität: 05.10.1992 DE 4233444
(43) Veröffentlichungstag der Anmeldung: 13.04.1994
(73) Patentinhaber: DIEHL GMBH & CO., D-90478 Nürnberg (DE)
(72) Erfinder:

(56) Entgegenhaltungen:
- WO-A-90/01445
- DE-A- 3 915 577
- FR-A- 2 479 129

## Beschreibung

Die Erfindung betrifft eine Einrichtung gemäß dem Oberbegriff des Anspruches 1.

Eine Einrichtung zum Außer-Gefecht-Setzen einer lokalisierten Seemine mittels einer von einem Trägerfahrzeug in ihre Nähe verbrachten Vernichtungsladung ist aus der WO 90/01445 bekannt. Die Vernichtungsladung ist für die Detonationsdruckwirkung von seitlich unterhalb der Seemine vorgesehen. Die genannte Einrichtung ist zur Bekämpfung einer Ankertaumine vorgesehen. Eine Unterwasserdrohne manöveriert die als Minenräumgerät ausgebildete Einrichtung an das Ankertau der Ankertaumine. Eine steuerbare Ösenvorrichtung gewährleistet die verschiebbare Halterung des Minenräumgerätes an dem Ankertau. Durch Wegfall eines ebenfalls steuerbaren Tariergewichtes steigt das Minenräumgerät entlang des Ankertaus zur Mine auf. Durch Zündung einer Sprengladung des Minenräumgerätes wird die Ankertaumine zerstört. Die Sprengladung der Ankertaumine ist seitlich versetzt zur Führung des Ankertaus an dem Minenräumgerät angeordnet, so daß die Detonationsdruckwirkung von seitlich unterhalb der Ankertaumine erfolgt. Die Bekämpfung einer im Boden eingesandeten Seegrundmine ist mit diesem Minenräumgerät wenig wirkungsvoll.

Derartige Einrichtungen sind als Minenvernichtungsladungen, die mittels ferngelenkter Unterwasser-Drohnen in der Nähe von Seegrundminen zur fernausgelösten Sprengung abgelegt werden, bekannt; vgl. das System PLUTO (Naval Mine Warfare-Suplement to IDR 11/1989, Seite 29, Legende zum oberen Bild) oder das System PINGUIN in WEHRTECHNIK, Heft 9/1981, Seiten 64, 67.

Zwar kann die Minenjagdflottille die tatsächlich ausgelöste Detonation der vom ferngesteuerten Trägerfahrzeug verbrachten Vernichtungsladung durch Unterwasser-Horchanlagen, sowie visuell aufgrund der bei der Detonation aufgeworfenen Wasserfontaine, verifizieren - aber ob das (mit einer mehr oder weniger großen Ungewißheit als noch intakte Seegrundmine geortete) Objekt dadurch wirklich infolge eigener Explosion oder wenigstens infolge schwerer Gerätebeschädigungen funktionsuntüchtig wurde, ist sehr ungewiß. Denn in der Praxis ist es außerordentlich schwierig, die Vernichtungsladung sehr dicht an das als Seegrundmine identifizierte Objekt heranzubringen. Und nur ein sehr kleiner steil der über das Wasser zu übertragenden Detonationsdruckwelle wirkt auf eine danebenliegende Seegrundmine. Dieser Wirkmechanismus ist sogar noch ungünstiger, wenn die zu vernichtende Seemine nicht frei auf dem Gewässergrund liegt, sondern in den Boden eingesandet ist. Denn der zum Boden hin orientierte Teil der bei der Detonation der Vernichtungsladung als Wirkmechanismus ausgelösten Druckwelle wird im sandigen oder schlickigen Untergrund stark gedämpft; und der Volumenanteil des Detonationsdruckfeldes, der zum Gewässergrund hin orientiert ist, wird dort teilweise noch reflektiert, so daß die ohnehin größte Wirkung in Richtung auf die Wasseroberfläche zu dadurch noch verstärkt wird. Trotz ordnungsgemäßer Detonation der Vernichtungsladung ist dann eine für die Funktionsgefährdung hinreichende Druckimpulsbeanspruchung der benachbart liegenden oder gar eingesandeten Seemine möglicherweise gar nicht aufgetreten, was aber auch mittels eines Minenjagd-Sedimentsonars nicht eindeutig feststellbar ist. Um die hier lokalisierte Seeminensperre zuverlässig zu räumen, wird es erforderlich sein, mehrere derartige zeitaufwendige Einsätze zu fahren, ohne daß dadurch tatsächlich eine größere Erfolgssicherheit erzielbar wäre.

Gegen als Tauchbootsperre in niedriger Höhe über dem Gewässergrund ausgebrachte Ankertauminen schließlich ist eine am Meeresgrund abgelegte Vernichtungsladung praktisch gar nicht wirksam, wenn nicht zufällig durch deren Detonation eine Verankerung gelöst und dadurch die Mine aufgetrieben wird.

In Erkenntnis dieser Gegebenheiten liegt der Erfindung die Aufgabe zugrunde, eine Einrichtung gattungsgemäßer Art zu schaffen, die bei teilweise oder ganz in den weichen Boden eingesandeten Seegrundminen eine wesentlich größere Vernichtungswahrscheinlichkeit erbringt, als sie mit Vernichtungsladungen erreichbar ist, die in herkömmlicher Weise in der Nähe einer georteten Mine auf dem Grund abgelegt und gezündet werden.

Diese Aufgabe ist erfindungsgemäß im wesentlichen dadurch gelöst, daß die Einrichtung gattungsgemäßer Art nach dem Kennzeichnungsteil des Anspruches 1 ausgelegt ist.

Um die erfindungsgemäß Vernichtungsladung erfolgreich gegen eine Seemine einzusetzen, die auf dem Gewässergrund liegt oder in dessen sandigen oder schlammigen Boden eingespült ist, ist an der Unterseite der Struktur der Vernichtungsladung wenigstens eine Blasdüse vorgesehen. Die Vernichtungsladung wird mittels eines ferngesteuerten Trägerfahrzeugs an den Ort verbracht, an dem zuvor mit hinreichender Wahrscheinlichkeit eine Seegrundmine identifiziert wurde, beispielsweise durch Einsatz eines Minenjagdsonars, wie es in der DE-OS 32 21 013 beschrieben ist. Die genaue Lokalisierung des nach Art einer Unterwasserdrohne ausgelegten Fernsteuerfahrzeugs erfolgt mit bordeigenen Mitteln, bei denen es sich ebenfalls wieder um ein Sonar, oder aber einfach um einen Metallsensor handeln kann. Die Vernichtungsladung wird dicht neben oder über der Seemine abgelegt, woraufhin wenigstens eine an der Struktur der Vernichtungsladung nach unten orientierte Blasdüse in Funktion gesetzt wird, um im Falle eines weichen Gewässergrundes den Boden unter der Vernichtungsladung seitlich wegzutreiben und diese dadurch einzuspülen. So kommt die Vernichtungsladung seitlich unterhalb der Seemine zu liegen, und aus dieser Position kann die Seemine mit der nach oben orientierten Wirkung der Vernichtungsladung besonders zuverlässig bekämpft werden, zumal das Sediment unter dem Boden des Gewässergrundes eine leistungssteigernde Wirkung in Richtung auf die darüber gelegene Seemine erbringt.

Aufgrund dieser wirkoptimierten Bekämpfungssituation können große Seeminen, auch solche mit den modernen gegossenen plastikgebundenen Sprengstoffen, von einer relativ kleinen Vernichtungsladung zuverlässig außer Funktion gesetzt werden, wobei auch diese Vernichtungsladung den relativ unkritischen PBX-Sprengstoff enthalten kann. Letzteres ist wegen der einfachen Guß-Fertigungstechnologie von wirtschaftlichem Vorteil; es ist aber vor allem auch ein Sicherheitsaspekt, weil wegen der erheblich gesteigerten Schiffssicherheit auf einem Minenjagdboot dann ein großer Vorrat an Vernichtungsladungen mitgeführt werden kann.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung einer in der Zeichnung unter Beschränkung auf das Wesentliche anhand der Funktionsfolge eines Einsatz-Szenario aufgezeigten bevorzugten Anwendung einer Lösung nach der Erfindung. In der Zeichnung zeigt:
- Figur 1: eine Plattform mit Vernichtungsladung bei der Ankunft über einer relokalisierten eingesandeten Seegrundmine,
- Figur 2: das Absetzen der Vernichtungsladung,
- Figur 3: das Einspülen der Vernichtungsladung und
- Figur 4: die Vernichtungsladung in Funktionsposition seitlich unterhalb der außer Gefecht zu setzenden Seegrundmine.

Wie als solches bekannt, wird eine Vernichtungsladung 11 mittels eines Trägerfahrzeuges 12 möglichst dicht an eine Seemine 13 verbracht, die am oder im Gewässergrund 14 ruht. Die Vernichtungsladung 11 soll den Gefechtskopf 15 der Seemine 13 zur Detonation bringen oder jedenfalls die Seemine 13 hinsichtlich ihrer wesentlichen Funktionsteile apparativ derart schädigen, daß sie nicht mehr von der Signatur eines passierenden Fahrzeugs zur Detonation gebracht werden kann, also keine wirksame Minensperre mehr darstellt.

Die Lage der Seemine 13 am Gewässergrund 14 wird üblicherweise zunächst von Minenjagdeinheiten erfaßt und eingemessen, um dann für die eigentliche Bekämpfung das Trägerfahrzeug 12 - typischerweise eine Unterwasser-Drohne - ferngesteuert über diese Position zu verbringen. Zum genauen Relokalisieren der Seemine 13 verfügt das Trägerfahrzeug 12 über ein Sensorsystem 16, beispielsweise ein Sedimentsonar oder ein Metallsuchgerät, um auch im Schlick am Gewässergrund 14 voll eingesendete Seeminen 13 erfassen zu können. Die Fernsteuerung des Trägerfahrzeugs 12 erfolgt zweckmäßigerweise über ein Kabel 17, um mit hoher Datenrate die auf dem Kommandoschiff vorliegenden Klassifikations- und Positionsinformationen an das Sensorsystem 16 übermitteln und von dort aktuelle, damit zu korrelierende Sensorinformationen rücksenden zu können. Außerdem weist die Kabel-Fernsteuerung den Vorteil größerer Eigensicherheit auf, weil darüber zuverlässig verhindert werden kann, daß aufgrund von Ungenauigkeiten bei der Ortungsvorgabe das Trägerfahrzeug 12 sich gegen ein Begleitschiff aus der Minenjagd-Flottille orientiert.

Bei einem wiederverwendbaren Fahrzeug 12 wird die Vernichtungsladung 11 am Ort der relokalisierten Seemine 13 über dem Gewässergrund 14 abgeworfen oder abgelegt. Für genauere Positionierung ist gemäß Fig. 2 vorgesehen, das Trägerfahrzeug 12 am Gewässergrund 14 abzusetzen und nach Aufladen der elektrischen Zündkreise für die Vernichtungsladung 11 derart zu öffnen, daß die Vernichtungsladung 11 genau in der rechten Position liegenbleibt. Im Interesse einer großvolumigen Vernichtungsladung 11 kann dafür, wie aus der Zeichnung ersichtlich, vorgesehen sein, das Trägerfahrzeug 12 hinsichtlich seines Antriebsteiles 18 (Heckbereich) sowie hinsichtlich seines Navigationsteiles 19 (Frontbereich) etwa mittels pyrotechnisch aktivierbarer Kraftelemente in Fahrzeug-Längsrichtung von der Vernichtungsladung 11 abzuheben, so daß diese dann freiliegt. Das Trägerfahrzeug 12 als solches ist dann ein Verlustartikel, wenn diese Konstruktionsteile 18, 19 nicht mit Auftriebskammern 20 ausgestattet sind, aus denen beispielsweise Ballastwasser mittels pyrotechnischer Reaktionsgase verdrängt wird, um die Teile 18, 19 vom Gewässergrund 14 hydrostatisch aufsteigen zu lassen, damit sie dann an der Wasseroberfläche für neue Bestückung mit einer Vernichtungsladung 11 geborgen werden können.

Infolge des Freiliegens der Vernichtungsladung 11 wird wenigstens eine nach unten orientierte Blasdüse 21 in Funktion gesetzt. Hierbei kann es sich um eine Wasserstrahlwirkung handeln, bevorzugt jedoch um den Reaktionsgasstrahl eines pyrotechnischen Brandsatzes. Sollte die Seemine 13 auf festem Untergrund ruhen, dann erbringt die Funktion der Blasdüse 21 keine besondere Wirkung. Ist die Seemine 13 aber in nachgiebigen Untergrund (insbesondere Sand oder Schlick) eingesunken, dann wird dieser Boden 22 von der Düse 21 unter der abgesetzten Vernichtungsladung 11 weggeblasen, so daß diese sich gewissermaßen in den Gewässergrund 14 einspült (wie in Fig. 3 veranschaulicht).

Es reicht apparativ völlig aus, die Blasdüse 21 über eine fest vorgegebene Zeitspanne hinweg wirksam sein zu lassen, die beispielsweise durch die Kapazität eines Brandsatzes gegeben ist. Denn da die Abmessungen der Vernichtungsladung 11 wesentlich kleiner sind als diejenige der Seemine 13, ist mit hinreichender Wahrscheinlichkeit die Vernichtungsladung 11 beim Ende der Wirksamkeit der Blasdüse 21 tiefer in den Gewässergrund 14 eingesunken als die dicht benachbarte Seemine 13 selbst. Mit dem Ausbrennen der Blasdüse 21 wird deshalb dann der Zünder 23 der Vernichtungsladung 11 initiiert und so die Seemine 13 von schräg unten durch die Detonationsdruckwellen beansprucht. Aufgrund der Verdämmung durch das umgebende und darunter befindliche Sediment wird die Druckwellen-Ausbreitung in Richtung auf den noch offenen Einspültrichter 24 gebündelt, so daß sie leistungsgesteigert gegen die Seemine 13 wirkt und diese durch Detonation oder jedenfalls schwerwiegende apparative Schädigung außer Wirkung setzt. Das wird, aufgrund des mit leistungssteigernder Umgebungswirkung von unten gegen die Seemine 13 wirksamen Detonationsdruckes der Vernichtungsladung 11, auch dann noch zuverlässig erreicht, wenn die gestreckt-zylindrische Seemine 13 mehr oder weniger aufrecht teilweise in den Boden 22 eingesandet ist und nur teilweise aus dem Gewässergrund 14 vorsteht, eine in der Praxis häufig anzutreffende Konstellation, die aber für die herkömmlichen Bekämpfungsverfahren eine zu geringe Angriffsfläche für deren Wirkmechanismen bietet.

## Patentansprüche

1. Einrichtung zum Außer-Gefecht-Setzen einer lokalisierten Seemine (13) mittels einer von einem Trägerfahrzeug (12) in ihre Nähe verbrachten Vernichtungsladung (11),
wobei die Vernichtungsladung (11) für Detonationsdruckwirkung von seitlich unterhalb der Seemine (13) optimiert ist, und die Vernichtungsladung (11) einen Gefechtskopf aus Sprengstoff aufweist,
dadurch gekennzeichnet,
daß die Vernichtungsladung (11) mit nach unten orientierter Blasdüse (21), zum Einspülen in den weichen Boden (22) des Gewässergrundes (14) in der Nachbarschaft der Seemine (13), ausgestattet ist.

2. Einrichtung nach Anspruch 1,
dadurch gekennzeichnet,
daß die Blasdüse (21) auf Wasserstrahlwirkung beruht.

3. Einrichtung nach Anspruch 1,
dadurch gekennzeichnet,
daß die Blasdüse (21) auf Gasstrahlwirkung beruht.

4. Einrichtung nach Anspruch 3,
dadurch gekennzeichnet,
daß die Blasdüse (21) mit einem pyrotechnischen Brennsatz zur Abgabe von Reaktionsgas ausgestattet ist.

5. Einrichtung nach einem der vorangehenden Ansprüche,
dadurch gekennzeichnet,
daß die Vernichtungsladung (11) aus dem Trägerfahrzeug (12) verbringbar ist, indem ein Antriebsteil (18) und/oder ein Navigationsteil (19) von der Vernichtungsladung (11) abgetrennt wird.

6. Einrichtung nach Anspruch 5,
dadurch gekennzeichnet,
daß die von der Vernichtungsladung (11) abgetrennten Verbringungs-Teile (18, 19) mit Auftriebskammern (20) ausgestattet sind.

## Claims

1. Device for deactivating a localized sea-mine (13) by means of a destructive charge (11) brought into the vicinity by a transport vehicle (12), the destructive charge (11) being optimized for blasting action from the side and below the sea-mine (13) and the destructive charge (11) having a warhead made of explosive,
characterized in that
the destructive charge (11) is equipped with a blast nozzle (21), directed downwards, for clearing away the soft floor (22) of the sea-bed (14) in the vicinity of the sea-mine (13).

2. Device according to Claim 1,
characterized in that
the blast nozzle (21) is based on water-jet action.

3. Device according to Claim 1,
characterized in that
the blast nozzle (21) is based on gas-jet action.

4. Device according to Claim 3,
characterized in that
the blast nozzle (21) is fitted with a pyrotechnical combustion element for giving off reaction gas.

5. Device according to one of the preceding claims,
characterized in that
the destructive charge (11) can be taken from the transport vehicle (12), by detaching a driving component (18) and/or a navigation component (19) from the destructive charge (11).

6. Device according to Claim 5,
characterized in that
the transporting components (18, 19) detached from the destructive charge (11) are fitted with buoyancy chambers (20).

## Revendications

1. Dispositif de désarmement d'une mine marine (13) localisée, au moyen d'une charge de destruction (11) placée à proximité depuis un véhicule porteur (12), la charge de destruction (11) ayant été optimisée pour obtenir un effet de pression de détonation à partir d'un point situé latéralement et au-dessous de la mine marine (13) et la charge de destruction présentant une tête militaire constituée d'explosif, caractérisé en ce que la charge de destruction (11) est équipée d'une buse de soufflage (21) orientée vers le bas, destinée à souffler dans le sol (22) meuble du fond marin (14), à proximité de la mine marine (13).

2. Dispositif selon la revendication 1, caractérisé en ce que le principe de fonctionnement de la buse de soufflage (21) repose sur l'effet d'une projection d'eau.

3. Dispositif selon la revendication 1, caractérisé en ce que le principe de fonctionnement de buse de soufflage (21) repose sur l'effet d'une projection de gaz.

4. Dispositif selon la revendication 3, caractérisé en ce que la buse de soufflage (21) est équipée d'une charge combustible pyrotechnique destinée à envoyer des gaz de réaction.

5. Dispositif selon l'une des revendication précédentes, caractérisé en ce que la charge de destruction (11) est susceptible d'être sortie du véhicule support (12), une partie entraînement (18) et/ou une partie navigation (19) étant séparées de la charge de destruction (11).

6. Dispositif selon la revendication 5, caractérisé en ce que les parties de logement (18, 19) séparées de la charge de destruction (11) sont équipées de chambres de force portante.
